# FASCICULE DE BREVET EUROPEEN

(11) **EP 0 072 333 B1**
(45) Date de publication et mention de la délivrance du brevet: **12.11.1986**
(21) Numéro de dépôt: 82401513.5
(22) Date de dépôt: 10.08.1982
(51) Int. Cl.: E04C 2/08, B62D 33/02, B62D 25/02

(54) **Procédé de réalisation d'un panneau plein rigide**
Verfahren zur Herstellung von vollen und steifen Wandelementen
Process for producing full and rigid panels

(30) Priorité: 11.08.1981 FR 8115509
(43) Date de publication de la demande: 16.02.1983
(73) Titulaire: Société Anonyme Fernand LABBE, F-22400 Lamballe (FR)
(72) Inventeur: Labbé, Benoît, F-22400 Lamballe (FR)
(74) Mandataire: Derambure, Christian

## Description

L'invention concerne un panneau, et son procédé de réalisation, selon le préambule des revendications 13 et 1.

On connaît des panneaux pleins utilisables notamment comme ridelles, constitués par une pluralité d'éléments de remplissage coplanaires juxtaposés, auto-portants et directement fixés au châssis qui les supporte. De tels panneaux ne nécessitent pas de charpente ou de montants intermédiaires. Chaque élément de remplissage a, en section droite transversale horizontale, une forme de U aplati ayant une âme pleine et lisse extérieurement et deux ailes tournées vers la face interne de la ridelle. Deux éléments de remplissage adjacents sont rigidement solidarisés entre eux, à l'endroit de leurs ailes, au moyen de perforations réalisées dans les ailes avec lesquelles coopèrent des rivets.

Entre les ailes contiguês, on place un joint d'étanchéité. Ce joint se présente sous la forme d'une bande ayant sensiblement la forme et les dimensions des ailes et notamment en élastomère. Ce joint peut comporter des perforations correspondant aux perforations des ailes et permettant l'introduction des organes de solidarisation des éléments de remplissage. Par ailleurs, les ailes peuvent comporter des retours d'ailes. Ainsi les éléments de remplissage ont une forme d'U aplati.

De tels panneaux présentent des avantages certains ; les rivets de liaison des éléments ne sont pas apparents et ne saillent pas, les éléments de remplissage ont une âme plane ce qui fait que la surface de la ridelle montée, dirigée vers l'extérieur, est plane et permet l'éventuelle décoration extérieure de la ridelle et le nettoyage en est facilité.

Cependant, ces panneaux, comportent des inconvénients. En effet, les éléments de remplissage sont fabriqués à partir de plaques métalliques planes, et les bords des ailes ou des retours d'ailes sont coupants. Ainsi, lors du montage de la ridelle, les ouvriers doivent se protéger les mains. Par ailleurs, si la surface extérieure de la ridelle est plane, la surface intérieure comprend des arêtes vives formées par les bords des ailes ou des retours d'ailes. Par conséquent, on ne peut envisager d'utiliser les ridelles ainsi fabriquées pour des camions transportant des objets fragiles, par exemple des meubles, qui sont alors inévitablement rayés par les bords vifs des ailes. De plus, l'aspect esthétique de l'intérieur de la ridelle n'est pas satisfaisant. En outre, le joint disposé entre les ailes de deux éléments de remplissage est visible à l'extérieur. Là encore, l'aspect général de la ridelle laisse à désirer car la couleur du joint tranche inévitablement avec la couleur du panneau.

Le brevet américain n° 3 055 460 décrit, par ailleurs, un panneau rigide constitué d'éléments de remplissage dont les retours d'ailes sont sertis par des éléments de renforcement coopérant avec des éléments de liaison. Mais, ces panneaux sont tels que les éléments de liaison ont pour fonction de conférer l'étanchéité entre deux éléments de remplissage contigus et cette étanchéité laisse souvent à désirer car les éléments de liaison étant fixés par écrous-boulons, ils peuvent se désolidariser. De plus, une surface externe n'est pas plane, les éléments de liaison faisant saillie.

L'invention a donc pour objet de remédier à ces inconvénients. A cet effet, elle propose un procédé de réalisation d'un panneau rigide plein, par juxtaposition et fixation d'une pluralité d'éléments de remplissage coplanaires, ayant en section droite transversale une forme générale de U aplati, comportant chacun une âme plane et deux ailes tournées vers la face interne, deux retours d'ailes tournées vers l'intrados de l'âme de l'élément de remplissage, un logement étant prévu sur au moins une des faces externes des ailes de l'élément, les âmes de deux éléments de remplissage adjacents étant coplanaires et leurs ailes tournées d'un même côté, procédé selon lequel on dispose entre deux ailes contiguës de deux éléments de remplissage adjacents un matériau d'étanchéité déformable que l'on comprime entre les deux ailes des éléments de remplissage contigus en rapprochant les ailes pour qu'il vienne remplir au moins partiellement le logement sans diffuser vers la surface extérieure du panneau.

Le matériau d'étanchéité se dilate selon une direction perpendiculaire à cette ligne. Cependant, il ne diffuse pas jusqu'à l'extérieur du panneau ainsi réalisé. Le joint formé est donc invisible de l'extérieur.

L'invention concerne aussi un panneau rigide plein. Il est constitué d'éléments de remplissage coplanaires, ayant en section droite transversale une forme d'U aplati comportant chacun une âme plane, deux ailes tournées vers la face interne de l'âme et deux retours d'ailes tournés vers l'intrados de l'élément de remplissage, un logement étant prévu sur au moins une des faces externes des ailes de l'élément, les retours d'ailes étant sertis d'éléments de renforcement coopérant avec des éléments de liaison, les éléments de remplissage ayant en section droite la forme d'un U aplati. Un joint est disposé entre les ailes des éléments de remplissage, ce joint étant constitué d'un matériau d'étanchéité déformé remplissant au moins partiellement le logement. Ce joint ne diffuse pas vers la surface externe du panneau. Ce sont des éléments de remplissage en forme d'U aplati, dont les ailes comportent une série de perforations disposées longitudinalement et comportant chacune au moins un logement demi-cylindrique d'axe parallèle à l'axe longitudinal des ailes. Les éléments de remplissage ont une fonction multiple. Outre le renforcement, ils permettent de marquer les ailes et servent de support à des éléments de liaison, de forme sensiblement en T, en section transversale droite, qui viennent s'emboîter dans des rainures des éléments de renforcement. On obtient une surface de panneau interne plane, les différentes faces dirigées vers l'intérieur des éléments de remplissage, de renforcement et de liaison étant coplanaires.

Les autres caractéristiques de l'invention seront bien comprises grâce à la description qui suit, en référence aux dessins annexés dans lesquels :
La Figure 1 est une vue schématique, en coupe, par un plan horizontal transversal d'un élément de remplissage selon l'invention.
La Figure 2 est une vue schématique, en coupe, par un plan horizontal transversal d'un élément de renforcement.
La Figure 3 est une vue schématique en coupe par un plan horizontal, transversal d'un panneau réalisé au moyen des éléments de remplissage et de renforcement ; la figure 4 est une vue schématique analogue à la figure 3, des éléments de liaison étant emboités ; la figure 5 et la figure 6 sont des vues de face respectivement externe et interne du panneau de la figure 4.

Un élément de remplissage 1, selon l'invention, est rigide et auto-portant. Il peut être réalisé en métal et revêtu d'une laque de couleur. Il permet de réaliser un panneau rigide plein par juxtaposition et solidarisation avec des éléments de remplissage semblables. D'une façon connue en soi, chaque élément de remplissage comporte une âme plane, de forme sensiblement rectangulaire (voir figure 5), dont la face externe est lisse et, deux ailes 3 tournées vers la face interne de l'âme 2, plus particulièrement perpendiculaires à l'âme 2. De préférence, l'élément de remplissage est muni de retours d'ailes 4 tournées vers l'intrados de l'élément de remplissage, parallèles à l'âme 2. Ainsi l'élément de remplissage a une forme générale d'U aplati, en section droite transversale. Des perforations 5 sont disposées sur un axe longitudinal de chacune des ailes, à savoir un axe perpendiculaire au plan de coupe de l'élément de remplissage 1, de préférence sur la ligne médiane de chaque aile 3. Les perforations d'une même aile sont équidistantes les unes des autres et les perforations d'une aile sont situées en regard des perforations de l'autre aile.

Selon l'invention au moins une aile 3 comporte un logement 6 longitudinal. Celui-ci est continu, c'est-à-dire qu'il s'étend sur toute la longueur de l'aile 3.

De préférence, au moins une aile 3 comporte au moins deux logements 6, 6', longitudinaux situés de part et d'autre de la ligne de perforations donc d'un axe longitudinal de l'aile. Par axe longitudinal, on entend un axe parallèle aux côtés longitudinaux de l'aile. Celle-ci étant de préférence rectangulaire, la médiane longitudinale est la médiane du rectangle délimitant l'aile. Ces logements 6, 6' ont une forme sensiblement demi-circulaire, en section droite transversale. On peut prévoir ces deux logements sur une seule des ailes ou aussi deux logements sur chacune des ailes. Ils peuvent être réalisés par profilage de la feuille métallique utilisée pour fabriquer l'élément de remplissage 1. Préférentiellement, les retours d'ailes 4 sont munis chacun à leurs extrémités libres d'un bosselage 7. Celui-ci est réalisé par exemple en repliant l'extrémité libre du retour d'aile vers l'aile, et dans une direction dirigée vers la face interne 8 de l'âme 2.

Le panneau rigide est réalisé de la façon suivante (voir figures 3 et 4) ; on dispose côte à côte plusieurs éléments de remplissage 1a, 1b, et 1c, les âmes 2a, 2b, 2c étant coplanaires et les ailes 3a, 3b et 3c étant toutes situées du même côté par rapport au plan défini par les âmes. Les perforations sont placées en regard les unes des autres, ainsi que les logements. Ceux-ci forment soit des sillons demi-cylindriques quand seule une aile comporte des logements et qu'on la place à côté d'une aile ne possédant pas de logement, soit des sillons cylindriques d'axes parallèles entre eux et parallèles à l'axe longitudinal des ailes, de section droite transversale circulaire quand chaque aile possède des logements 6 et 6'.

On dispose entre deux ailes contiguës un matériau d'étanchéité 9 que l'on comprime entre les deux ailes, notamment en rapprochant celles-ci grâce aux organes de solidarisation 10, par exemple des rivets. Le matériau d'étanchéité 9 est de préférence une matière déformable, par exemple un élastomère ou une matière pâteuse, à savoir un silicone. Il peut être éventuellement percé de trous correspondant aux perforations 5. On le place le long de l'axe longitudinal des ailes, plus particulièrement de la ligne médiane. Lorsqu'on comprime ce matériau selon la direction des flèches F1, F2, il se déforme et diffuse vers les extrémités des ailes, selon une direction sensiblement perpendiculaire à l'axe longitudinal des ailes. Il vient alors remplir les logements 6. Si le matériau 9 est placé en quantité importante, il remplit totalement les logements 6 et si il est placé en faible quantité, il remplit partiellement ces logements. En tout cas, il ne parvient pas jusqu'aux faces internes (8a, 8b, 8c) des éléments de remplissage. Lorsqu'on regarde le panneau ainsi réalisé, depuis l'extérieur, c'est-à-dire en direction de la flèche F3, on n'aperçoit pas le joint formé par le matériau d'étanchéité 9.

On conçoit que la largeur des ailes du U aplati formant la section transversale droite de l'élément de remplissage 1 est très faible par rapport à la largeur L de l'âme 2. La largeur L est augmentée quand on désire augmenter la longueur de la ridelle ou du panneau réalisé. On évite ainsi d'effectuer de nombreuses fixations. Par conséquent, il est nécessaire de renforcer les fixations entre deux éléments 1 adjacents. A cet effet, on place un élément de renforcement 11 qui vient sertir les retours d'ailes contigus 4a, 4b de deux éléments de remplissage 1a, 1b adjacents. Chaque élément de renforcement 11 est placé par coulissement selon une direction parallèle à l'axe longitudinal des ailes. Il a en section droite transversale une forme générale d'U aplati ayant un fond plat 12, des côtés 13 formant un angle avec le fond plat 12, de préférence perpendiculaires, et deux bords 14 parallèles au fond 12, tourné vers l'intrados de l'élément de renforcement. La largeur des côtés 13 est sensiblement égale à la largeur des ailes de l'élément 3 de remplissage, la largeur D du fond 12 étant sensiblement supérieure au double de la largeur d des ailes de l'élément de remplissage 1, de façon à pouvoir sertir ces ailes. Dans ce cas, il n'est pas obligatoire de prévoir des bosselages 7, car les éléments de renforcement jouent un rôle protecteur puisqu'ils masquent les bords tranchants des retours d'ailes. Par ailleurs, l'élément de renforcement 11 comporte sur chaque côté 13 des rainures 15. Celles-ci sont longitudinales, s'étendent selon une direction parallèle à l'axe longitudinal des côtés 13 et leur section droite transversale a la forme d'un U dont les branches 16 et 17 sont parallèles aux bords 14. Le fond 18 de rainure est parallèle aux côtés 13. Cette structure permet d'emboîter à force un élément de liaison 19 selon une direction parallèle à l'axe longitudinal des ailes 3. L'élément de liaison 19 a une section droite transversale en forme de T. Les pattes 20 et 20' du T viennent coopérer avec les rainures 15a et 15b des deux éléments de renforcement 11a, 11 b disposés sur les deux paires d'ailes contiguës 4a, 4b et 4'b 4c des éléments de remplissage 1a, 1 b, 1 c placés côte à côte. Ainsi, tous les éléments de renforcement sont parallèles, leurs branches 14 sont toutes tournées vers les âmes 2a, 2b, 2c et leurs fonds 12a, 12b sont tous dans un même plan parallèle au plan des âmes 2a, 2b, 2c.

Les éléments de remplissage 19 venant coulisser dans les rainures 15a, 15b de deux éléments de renforcement successifs sont disposés de façon que la surface de la barre du T vienne affleurer les surfaces des fonds 12a, 12b. Ainsi, les surfaces des fonds 12a, 12b, des éléments de renforcement et les surfaces 21 des éléments de remplissage sont coplanaires. Lorsqu'on regarde le panneau ainsi réalisé, depuis l'intérieur, c'est-à-dire en direction de la flèche F4, on ne voit que les surfaces des fonds 12a, 12b, 12c et les autres surfaces 21, 21', 21" des éléments de remplissage, les surfaces de fond 12a, 12b alternant avec les surfaces 21, 21', 21" des éléments de remplissage (cf. figure 6) et étant coplanaires.

Le panneau réalisé plein et rigide a donc une face externe continue et une face interne elle aussi continue.

Naturellement, il va de soi que l'invention peut faire l'objet de nombreuses autres variantes, formes et applications.

## Revendications

1. Procédé de réalisation d'un panneau rigide plein, par juxtaposition et fixation d'une pluralité d'éléments de remplissage coplanaires (1a, 1b, 1c), ayant en section droite transversale une forme d'U aplati comportant chacun une âme plane (2), deux ailes tournées vers la face interne de l'âme et deux retours d'ailes (4) tournés vers l'intrados de l'élément de remplissage, un logement (6) étant prévu sur au moins une des faces externes des ailes de l'élément, ledit procédé étant caractérisé en ce que l'on dispose, entre deux ailes contiguës (3a, 3b) de deux éléments de remplissage adjacents (la, 1b) un matériau d'étanchéité (9) déformable que l'on comprime entre les deux ailes (3a, 3b) des éléments de remplissage contiguës, en rapprochant les ailes pour qu'il vienne remplir au moins partiellement le logement (6) sans diffuser vers la surface extérieure du panneau.

2. Procédé selon la revendication 1, caractérisé en ce que l'on dispose le matériau (9) sur un axe longitudinal des ailes et qu'on le comprime pour qu'il diffuse suivant une direction perpendiculaire à cet axe.

3. Procédé selon la revendication 2, caractérisé en ce que l'on dispose le matériau (9) sur la médiane longitudinale des ailes et qu'il diffuse selon une direction perpendiculaire à cette médiane.

4. Procédé selon l'une quelconque des revendications 1 à 3, caractérisé en ce que les logements (6) sont de forme sensiblement demi-circulaire, en section droite transversale.

5. Procédé selon l'une quelconque des revendications 1 à 4, caractérisé en ce que le matériau (9) comporte des perforations situées en regard des perforations correspondantes prévues dans les ailes pour la fixation des éléments de remplissage.

6. Procédé selon l'une quelconque des revendications 1 à 5 caractérisé en ce que le matériau d'étanchéité (9) est une bande d'élastomère.

7. Procédé selon l'une quelconque des revendications 1 à 4 caractérisé en ce que le matériau d'étanchéité (9) est sous forme pâteuse, de préférence une composition de silicone.

8. Procédé selon l'une quelconque des revendications 1 à 7 caractérisé en ce que l'on place un élément de renforcement (11) venant sertir les retours d'ailes (4a, 4b) contigus de deux éléments de remplissage (1a, 1b) adjacents.

9. Procédé selon la revendication 8, caractérisé en ce que l'élément de renforcement (11) est placé par coulissement selon une direction parallèle à l'axe longitudinal des ailes.

10. Procédé selon l'une quelconque des revendications 8 et 9, caractérisé en ce que l'on place des éléments de liaison (19) entre les deux éléments de renforcement (11a, 11b) successifs.

11. Procédé selon la revendication 10, caractérisé en ce que l'élément de liaison (19) est emboîté à force par coulissement selon une direction parallèle à l'axe longitudinal des ailes.

12. Procédé selon l'une quelconque des revendications 10 et 11, caractérisé en ce que l'élément de liaison est emboîté dans des rainures (15) réalisées dans les éléments de renforcement.

13. Panneau rigide plein, constitué d'éléments de remplissage coplanaires, ayant en section droite transversale une forme d'U aplati comportant chacun une âme plane (2), deux ailes (3) tournées vers la face interne de l'âme et des retours d'ailes (4) tournés vers l'intrados de l'élément de remplissage, un logement (6) étant prévu sur au moins une des faces externes des ailes de l'élément les retours d'ailes étant sertis d'éléments de renforcement (11) coopérant avec des éléments de liaison (19), les éléments de remplissage (1) ayant en section droite la forme d'un U aplati, caractérisé par le fait qu'un joint est disposé entre les ailes (3) des éléments de remplissage, ce joint étant constitué par un matériau d'étanchéité déformé remplissant au moins par- . tiellement le logement (6), ce joint ne diffusant pas vers la surface externe du panneau.

14. Panneau selon la revendication 13, caractérisé en ce qu'au moins une des ailes de l'élément de remplissage comporte deux logements (6, 6') demi-circulaires contigus situés de part et d'autre de l'axe longitudinal de l'aile, de préférence la médiane longitudinale.

15. Panneau selon la revendication 13, caractérisé en ce que les retours d'ailes (4) de l'élément de remplissage sont munis à leur extrémité libre d'un bosselage (7).

16. Panneau selon l'une quelconque des revendications 13 à 15, caractérisé en ce que l'élément de renforcement a en section droite transversale une forme générale de U aplati ayant un fond plat (12) et deux côtés (13), chaque côté étant muni d'un bord sensiblement parallèle au fond de l'élément de renforcement et tourné vers son intrados.

17. Panneau selon la revendication 16, caractérisé en ce que l'élément de renforcement a, de chaque côté (13), une rainure (15) s'étendant selon une direction parallèle à l'axe des côtés (13).

## Claims

1. A method of constructing a rigid solid panel by juxtaposing and securing a number of coplanar filling elements (1a, 1b, 1c) having a cross-section in the form of a flattened U and each having a flat web (2), two flanges turned towards the inner face of the web, and two flange bends (4) facing the inner surface of the filling element, a recess (6) being formed on at least one of the outer surfaces of the flanges of the element, the method being characterised in that a deformable sealing material (9) is disposed between two adjacent flanges (3a, 3b) of two adjacent filling elements (la, 1b) which material is compressed between the two flanges (3a, 3b) of the adjacent filling elements by bringing the flanges together so that the material at least partly fills the recess (6) without spreading to the outer surface of the panel.

2. A method according to claim 1, characterised in that the material (9) is placed along a longitudinal axis of the flanges and compressed so that it flows in a direction perpendicular to this axis.

3. A method according to claim 2, characterised in that the material (9) is disposed along the longitudinal centre-line of the flanges and diffuses in a direction perpendicular to this centre-line.

4. A method according to any of claims 1 to 3, characterised in that the recesses (6) are substantially semicircular in cross-section.

5. A method according to any of claims 1 to 4, characterised in that the material (9) has perforations opposite corresponding perforations formed in the flanges for securing the filling elements.

6. A method according to any of claims 1 to 5, characterised in that the sealing material (9) is an elastomer strip.

7. A method according to any of claims 1 to 4, characterised in that the sealing material (9) is in paste form, preferably a silicone composition.

8. A method according to any of claims 1 to 7, characterised in that a reinforcing element (11) is disposed so as to pinch the adjacent flange bends (4a, 4b) of two adjacent filling elements (1a, 1b).

9. A method according to claim 8, characterised in that the reinforcing element (11) is slid in a direction parallel to the longitudinal axis of the flanges.

10. A method according to claim 8 or 9, characterised in that connecting elements (19) are placed between the two successive reinforcing elements (11 a, 11b).

11. A method according to claim 10, characterised in that the connecting element (19) is force- fitted by sliding in a direction parallel to the longitudinal axis of the flanges.

12. A method according to claim 10 or 11, characterised in that the connecting element is fitted into grooves (15) formed in the reinforcing elements.

13. A rigid solid panel made up of coplanar filling elements having a flattened U cross-section and each comprising a flat web (2), two flanges (3) turned towards the inner face of the web, and two flange bends (4) facing the inner surface of the filling element, a recess (6) being formed on at least one of the outer surfaces of the flanges of the element, the flange bends being pinched by reinforcing elements (11) co-operating with connecting elements (19), and the filling elements (1) having a flattened U cross-section, characterised in that a seal is disposed between the flanges (3) of the filling elements, the seal comprising at least one deformed sealing material at least partly filling the recess (6), the seal not spreading to the outer surface of the panel.

14. A panel according to claim 13, characterised in that at least one flange of the filling element has two adjacent semicircular recesses (6, 6') disposed on either side of the longitudinal axis of the flange, preferably the longitudinal centre-line.

15. A panel according to claim 13, characterised in that the flange bends (4) of the filling element have an embossed portion (7) at their free end.

16. A panel according to any of claims 13 to 15, . characterised in that the reinforcing element has a cross-section in the general shape of a flattened U having a flat bottom (12) and two sides (13), each side having an edge substantially parallel to the bottom of the reinforcing element and turned towards its inner surface.

17. A panel according to claim 16, characterised in that the reinforcing element has a groove (15) on each side, extending in a direction parallel to the axis of the sides (13).

## Patentansprüche

1. Verfahren zur Herstellung eines vollen steifen Paneels, bei dem eine Vielzahl von koplanaren Füllelementen (1a, 1b, 1c) nebeneinander angeordnet und fixiert werden, die in Längsrichtung im Querschnitt die Form eines abgeflachten U haben, das durch einen ebenen Steg (2), zwei daran nach innen abgewinkelte Flügel und zwei davon zum Innenraum des Füllelements hin abgewinkelte Rückflügel (4) gebildet wird, und bei dem auf mindestens einer Außenfläche der Flügel des Füllementes ein Aufnahmeraum (6) vorgesehen ist, dadurch gekennzeichnet, daß zwischen zwei benachbarte Flügel (3a, 3b) zweier aneinanderliegender Füllemente (1 a, 1 b) ein verformbares Dichtmaterial (9) angeordnet wird, daß dieses zwischen den beiden Flügeln (3a, 3b) der aneinanderliegenden Füllelemente zusammengedrückt wird, damit bei Annäherung der Flügel aneinander das Dichtmaterial wenigstens teilweise den Aufnahmeraum (6) ausfüllt, ohne sich bis zur Außenfläche des Paneels hin auszudehnen.

2. Verfahren nach Anspruch 1, dadurch gekennzeichnet, daß man das Material (9) entlang einer Längsachse der Flügel anordnet und daß man es derart zusammendrückt, daß es sich in einer zu dieser Achse senkrechten Richtung ausbreitet.

3. Verfahren nach Anspruch 2, dadurch gekennzeichnet, daß man das Material (9) entlang der Längsmittelachsen der Flügel aufbringt und daß es-sich in einer zu dieser Achse senkrechten Richtung ausbreitet.

4. Verfahren nach einem der Ansprüche 1 bis 3, dadurch gekennzeichnet, daß die Aufnahmeräume (6) im Querschnitt in Längsrichtung eine im wesentlichen halbkreisförmige Form haben.

5. Verfahren nach einem der Ansprüche 1 bis 4, dadurch gekennzeichnet, daß das Material (9) Öffnungen aufweist, welche entsprechenden Öffnungen in den Flügeln gegenüberliegen, die zur Befestigung der Füllelemente vorgesehen sind.

6. Verfahren nach einem der Ansprüche 1 bis 5, dadurch gekennzeichnet, daß das Dichtmaterial (9) ein Elastomerband ist.

7. Verfahren nach einem der Ansprüche 1 bis 4, dadurch gekennzeichnet, daß das Dichtmaterial (9) pastenförmige Form hat, vorzugsweise eine Silikon-Mischung ist.

8. Verfahren nach einem der Ansprüche 1 bis 7, dadurch gekennzeichnet, daß ein Verstärkungselement (11) die benachbarten Rückflügel (4a, 4b) zweier aneinanderliegender Füllelemente (1a, 1b) umfaßt.

9. Verfahren nach Anspruch 8, dadurch gekennzeichnet, daß das Verstärkungselement (11) in einer Gleitführung in zur Längsachse der Flügel paralleler Richtung aufgenommen ist.

10. Verfahren nach einem der Ansprüche 8 und 9, dadurch gekennzeichnet, daß zwischen zwei aufeinanderfolgende Verstärkungselemente (11a, 11b) Verbindungselemente (19) eingesetzt sind.

11. Verfahren nach Anspruch 10, dadurch gekennzeichnet, daß das Verbindungselement (19) in die Gleitführung in zur Längsachse der Flügel paralleler Richtung genau eingepaßt ist.

12. Verfahren nach einem der Ansprüche 10 und 11, dadurch gekennzeichnet, daß das Verbindungselement (19) in die in den Verstärkungselementen vorgesehenen Nuten (15) genau eingepaßt ist.

13. Steifes und volles Paneel aus koplanaren Füllelementen, die in Längsrichtung im Querschnitt die Form eines abgeflachten U haben und jeweils durch einen ebenen Steg (2), zwei nach innen abgewinkelter Flügel (3), und zwei davon zum Innenraum des Füllelements hin abgewinkelte Räckflügel (4) gebildet werden, bei dem auf mindestens einer Außenfläche eines Flügels des Füllelements ein Aufnahmeraum (6) vorgesehen ist, und bei dem die Rückflügel mit Verstärkungselementen (11) eingefaßt sind, welche mit Verbindungselementen (19) zusammenwirken, wobei die Füllelemente (1) in Längsrichtung im Querschnitt die Form eines abgeflachten U haben, dadurch gekennzeichnet, daß zwischen den Flügeln (3) der Füllelemente eine Verbindung vorgesehen ist, welche aus einem verformten Dichtmaterial besteht, das den Aufnahmeraum (6) mindestens teilweise füllt, wobei sich die Verbindung nicht bis zur äußeren Fläche des Paneels ausbreitet.

14. Paneel nach Anspruch 13, dadurch gekennzeichnet, daß mindestens ein Flügel des Füllelementes zwei halbkreisförmige benachbarte Aufnahmeräume (6, 6') trägt, die beiderseits der Längsachse, vorzugsweise der Längsmittelachse, vorgesehen sind.

15. Paneel nach Anspruch 13, dadurch gekennzeichnet, daß die Rückflügel des Füllelementes an ihrem freien Ende mit einem Wulst (7) versehen sind.

16. Paneel nach einem der Ansprüche 13 bis 15, dadurch gekennzeichnet, daß das Verstärkungselement in Längsrichtung im Querschnitt ungefähr die Form eines abgeflachten U aufweist, der ansich von einem flachen Boden (12) und zwei Seiten (13) gebildet wird, wobei jede Seite mit einem Rand versehen ist, der im wesentlichen parallel zum Boden des Verstärkungselementes ist und zum Innenraum hin abgebogen ist.

17. Paneel nach Anspruch 16, dadurch gekennzeichnet, daß das Verstärkungselement auf jeder Seite (13) eine Nut (15) aufweist, die sich in eine zur Achse der Seiten (13) parallelen Richtung erstreckt.
